# FASCICULE DE BREVET EUROPEEN

(11) **EP 0 068 936 B1**
(45) Date de publication et mention de la délivrance du brevet: **01.10.1986**
(21) Numéro de dépôt: 82401010.2
(22) Date de dépôt: 03.06.1982
(51) Int. Cl.: E05B 49/02, H01H 13/14

(54) **Perfectionnements aux dispositifs de verrouillage électronique à code**
Elektronisch kodierbare Verriegelungsanordnungen
Coded electronic locking devices

(30) Priorité: 04.06.1981 FR 8111102
(43) Date de publication de la demande: 05.01.1983
(73) Titulaire: Lewiner, Jacques, F-92210 Saint-Cloud (FR); Hennion, Claude, F-75005 Paris (FR); Berthier, Gilbert, F-92200 Neuilly (FR)
(72) Inventeur: Lewiner, Jacques, F-92210 Saint-Cloud (FR); Hennion, Claude, F-75005 Paris (FR); Berthier, Gilbert, F-92200 Neuilly (FR)
(74) Mandataire: Behaghel, Pierre

## Description

L'invention est relative aux dispositifs de verrouillage électronique et plus particulièrement à ceux, de ces dispositifs, pour lesquels la commande du déverrouillage exige l'élaboration d'une séquence d'impulsions électriques dont la composition correspond à un code prédéterminé « de référence mis préalablement en mémoire dans le dispositif, chacune de ces impulsions étant engendrée par appui d'un doigt d'un usager connaissant le code sur une touche appropriée.

Dans les modes de réalisation les plus répandus des dispositifs de verrouillage de ce genre, les touches à actionner pour engendrer la séquence d'impulsions codée font partie d'un clavier de commande comprenant non seulement ces touches, mais également d'autres semblables, et toutes les touches de ce clavier sont identifiées individuellement.

Ces dispositifs présentent un certain nombre d'inconvénients, en particulier en ce qui concerne la difficulté de repérer dans la pénombre les touches à actionner du clavier, la possibilité de reconstitution du code de référence par examen des touches les plus usées, l'encombrement, la complexité et le coût relativement élevé qui en résulte.

Une formule pour écarter ces différents inconvénients consisterait à réduire le clavier à une touche unique. Mais cette formule ne peut guère être retenue en raison du trop petit nombre de combinaisons codées qu'elle rend possibles, ce nombre étant pratiquement limité à celui des appuis successifs d'un doigt de l'usager sur la touche considérée.

En effet, il n'est guère envisageable en pratique, avec une telle touche unique, d'exploiter une suite de trains d'impulsions successifs élaborés par les appuis successifs d'un doigt de l'usager sur cette touche vu la quasi-impossibilité que l'on rencontre dans la pratique à faire respecter par l'usager, d'une part, des seuils maxima de durée pour les intervalles entre les appuis successifs correspondant aux différentes impulsions d'un même train et, d'autre part, des seuils minima de durée, supérieurs aux seuils maxima ci-dessus, pour les intervalles entre les "trains successifs, alors que le respect de ces deux seuils est absolument nécessaire pour que l'électronique puisse différencier les-différents trains.

Pour écarter les inconvénients ci-dessus, il a été proposé de faire appel à deux boutons-poussoirs affectés respectivement à l'élaboration de 0 et de 1 binaires et actionnés à tour de rôle en fonction de l'écriture binaire d'un nombre de codage correspondant au code de référence, comme par exemple dans le document US-A-4 222 088.

Cette formule présente encore un certain nombre d'inconvénients, en particulier en ce qu'elle exige de l'usager, d'une part, le repérage, avec identification exacte, des deux boutons affectés respectivement à l'élaboration des 0 et à celle des 1 et, d'autre part. la connaissance d'un.nombre binaire de codage particulièrement difficile à retenir du fait du grand nombre de ses chiffres, et en ce qu'elle offre une sécurité réduite vu le nombre relativement petit des combinaisons correspondant à un nombre raisonnable de ces chiffres, ce nombre de combinaisons étant seulement de 128 pour un nombre binaire de codage à sept chiffres.

L'invention a pour but, surtout, de remédier à ces différents inconvénients.

A cet effet, l'invention concerne un dispositif de verrouillage électronique à code pour lequel la commande de déverrouillage exige l'élaboration d'une séquence de n trains d'impulsions électriques dont la composition correspond à au moins un code prédéterminé « de référence mis préalablement en mémoire dans le dispositif et se présentant sous la forme d'un nombre de n chiffres, chacune de ces impulsions étant engendrée par appui d'un doigt d'un usager connaissant le code sur l'un ou l'autre de deux boutons-poussoirs ou analogues, comportant des moyens associés à ces deux boutons pour transformer leurs actionnements respectifs en impulsions électriques émises respectivement sur deux voies parallèles et un ensemble électronique de décodage pour recevoir et exploiter ces impulsions électriques aux fins d'émission d'un signal de déverrouillage lorsque la composition de la séquence de trains de ces impulsions correspond au code de référence, caractérisé en ce que son ensemble électronique est agencé de façon à identifier à tour de rôle les différents trains d'impulsions engendrés successivement sur les deux voies par chaque séquence d'actionnements réels des deux boutons, à compter les nombres d'impulsions comprises par chacun des différents trains ainsi identifiés, à comparer aux fins de décodage la composition complète de chaque séquence réelle de trains d'impulsions ainsi analysée avec la composition complète de séquence, correspondant au code de référence, préalablement mise en mémoire, et à émettre le signal de déverrouillage chaque fois que la comparaison révèle une identité entre la séquence réelle et la séquence de code, ledit ensemble comportant en outre des moyens de remise à zéro et étant agencé de fàçon telle qu'après chaque remise à zéro, la séquence d'actionnements réels des deux boutons destinée à déverrouiller le dispositif puisse être exécutée en commençant indifféremment par l'appui de l'un ou l'autre des deux boutons.

Par « bouton-poussoir » ou plus simplement « bouton », on entend ici et dans la suite aussi bien un bouton-poussoir proprement dit, comprenant une portée propre à être déplacée sous la pression d'un doigt à l'encontre d'un effort élastique de rappel, que plus généralement tout organe de commande présentant une plage de réception pour un doigt et agencé de façon à exploiter à des fins de commande la mise en contact d'un doigt avec une telle plage.

En ce point de la description, il convient de rappeler que l'on a proposé, dans la demande de brevet européen EP-A-33261 publiée le 5 août 1981, c'est-à-dire après la date de priorité de la présente demande de réaliser une serrure commandée électroniquement dans laquelle le décodage exploite une séquence de trains d'impulsions électriques élaborés à tour de rôle selon un code prédéterminé sur deux voies distinctes.

Mais dans cette serrure, les trains sont engendrés par les sollicitations au moins angulaires d'une clé rotative dans respectivement ses deux sens possibles de rotation : ce type de commande à clé présente certes de l'intérêt dans certains cas, mais relève d'un principe fondamentalement différent de celui de la commande à touches mis en oeuvre selon la présente invention.

Dans des modes de réalisation préférés de celle-ci, on a recours en outre à l'une et/ou à l'autre des dispositions suivantes :
- les deux boutons sont montés en un emplacement peu visible ou invisible des usagers du dispositif de verrouillage,
- les deux boutons sont montés sur la poignée de commande d'un pêne de serrure,
- les deux boutons sont actionnables par un basculeur unique constamment sollicité vers une position médiane de repos par des moyens élastiques,
- le basculeur selon l'alinéa précédent est constitué par un couvercle présentant un fond plat et un bord périphérique de hauteur constante relativement faible, couvercle monté basculant autour d'un axe parallèle à son fond et traversant son bord,
- le fond du couvercle selon l'alinéa précédent est en permanence en contact avec chacun des deux boutons, lesquels sont situés de part et d'autre de l'axe de basculement,
- la face extérieure du fond du couvercle selon l'un des deux alinéas précédents, face formant plage d'appui pour les doigts de l'usager, est plane, dure, lisse et relativement grande, sa surface étant comprise entre 10 et 30 cm²,
- la face extérieure du. fond du couvercle selon l'alinéa précédent se présente sous la forme d'un cercle dont le rayon est compris entre 4 et 6 cm, le bord du couvercle ayant une hauteur comprise entre 5 et 7 mm,
- la face extérieure du fond du couvercle affleure à la surface extérieure d'une platine au niveau du bord d'une lumière évidée dans cette platine et occupée par ce couvercle.

L'invention comprend, mises à part ces dispositions principales, certaines autres dispositions qui s'utilisent de préférence en même temps et dont il sera plus explicitement question ci-après.

Dans ce qui suit, l'on va décrire des modes de réalisation préférés de l'invention en se référant aux dessins ci-annexés d'une manière bien entendu non limitative.

La figure 1 de ces dessins montre une porte équipée d'un dispositif de verrouillage à code établi selon l'invention.
Les figures 2 et 3 montrent schématiquement respectivement deux ensembles électroniques susceptibles d'être compris par un tel dispositif.
Les figures 4 et 5 montrent respectivement en vue perspective deux poignées d'une porte équipées de paires de boutons-poussoirs faisant partie d'un dispositif de verrouillage selon l'invention.
La figure 6 montre en vue perspective partielle une porte équipée d'une paire de boutons-poussoirs du genre ci-dessus associés selon l'invention à un basculeur de commande commun.
Les figures 7 et 8 montrent ce basculeur commun respectivement en vue latérale, parties arrachées, et en vue de face, parties arrachées.
La figure 9 montre schématiquement un autre mode de montage conforme à l'invention d'un tel bascu leu r.

Dans chaque cas, le dispositif de verrouillage est destiné à émettre un signal S propre à assurer un déverrouillage effectif, en réponse à l'application sur lui d'une séquence de trains d'impulsions électriques dont la composition correspond exactement à celle d'une séquence de référence ou « de code préalablement mise en mémoire dans ce dispositif.

A cet effet l'on fait comprendre à ce dispositif de verrouillage :
- deux boutons-poussoirs 1 et 2 (figures 1 à 5) ou touches analogues au sens défini ci-dessus, dont certains modes de montage et de commande seront précisés plus loin,
- des organes 3 et 4 (figures 2 et 3) pour transformer les actionnements de ces boutons en impulsions électriques émises respectivement sur deux voies distinctes 5 et 6,
- et un ensemble électronique 7 propre à exploiter aux fins de décodage par comparaison avec la (ou les) référence(s) mise en mémoire, chaque séquence des trains d'impulsions émis successivement sur les deux voies 5 et 6 en réponse aux actionnements en question desdits boutons.

Les organes 3 et 4 destinés à engendrer des impulsions électriques sur les deux voies 5 et 6 en réponse aux actionnements des boutons 1 et 2 peuvent être agencés de toute manière désirable : ils sont notamment constitués par des interrupteurs électriques montés dans des circuits d'alimentation électrique, ou bien par des transducteurs propres à exploiter aux fins de création d'impulsions électriques les variations d'une pression de contact (transducteurs électromécaniques), ou celles d'une capacité, équipée ou non . d'un électret (transducteurs électrostatiques), ou encore celles d'un circuit magnétique propre notamment à engendrer une tension par effet Hall (transducteurs électromagnétiques), etc.

Deux modes de réalisation de l'ensemble électronique 7 ont été schématisés respectivement sur les figures 2 et 3.

Le premier de ces deux ensembles 7, schématisé sur la figure 2, comporte :
- une bascule 8 de _{"} changement de voie à à laquelle sont connectées les deux voies 5 et 6, bascule agencée de façon à basculer chaque fois qu'elle reçoit une impulsion provenant d'une voie nouvelle et à émettre une impulsion chaque fois qu'elle bascule,
- une porte ET 9 alimentée, comme la bascule 8, par les deux voies 5 et 6,
- un compteur d'impulsions 10 recevant la sortie de la porte 9 et remis à zéro par la sortie de la bascule 8 lors de chaque « changement de voie »,
- un compteur d'adresse 11 recevant aussi la sortie de la bascule 8 et agencé de façon telle que son contenu passe à 1 lors de la réception de la première impulsion de chaque séquence à décoder et augmente de 1 à chaque changement de voie,
- une mémoire 12 dans laquelle a été enregistré le code de référence, code composé d'une suite de nombres « adressés », cette mémoire recevant la sortie du compteur d'adresse 11,
- un comparateur 13 recevant à la fois la sortie du compteur d'impulsions 10 et celle de la mémoire 12 à chaque modification du contenu du compteur d'adresse 11,
- un organe 14 générateur de signal d'erreur dont 'les entrées sont reliées au compteur d'adresse 11 et au comparateur 13 et propre à remettre à zéro le compteur d'impulsions 10 et ledit compteur d'adresse 11 dès qu'une manœu- vre se révèle incorrecte (après un retard tₒ relativement faible), du fait notamment d'un défaut d'identité entre le nombre des impulsions d'un train appliqué sur le comparateur 13 et lé nombre de référence correspondant alors délivré par la mémoire 12, ou encore d'un dépassement du nombre des adresses, ou suite à un dépassement du temps maximum t₁ autorisé pour l'opération de décodage (par exemple 20 secondes),
- et un actionneur 15 recevant les sorties du compteur d'adresse 11 et du comparateur 13 et propre à élaborer en conséquence le signal de déblocage S à la fin du décodage si celui-ci s'est révélé correct, éventuellement après un léger retard, par exemple de l'ordre de 0,5 à 1 seconde.

La « logique câblée constituée des circuits 8 à 15 ci-dessus, discrets ou intégrés, pourrait être remplacée par une logique programmée à microprocesseurs ou à microcalculateurs : cette dernière construction présente l'avantage d'un très faible volume ; elle présente aussi l'avantage d'une très faible consommation, en particulier lorsqu'elle est associée à des moyens assurant sa mise automatique à l'état de « veille ou plutôt de « sommeil après un certain délai postérieur à la première impulsion de décodage : on sait que, pour un tel état, la consommation électrique est pratiquement nulle, étant limitée à celle juste suffisante pour conserver les mémoires ; un circuit spécial est alors bien entendu prévu pour « réveiller » l'ensemble dès le début de chaque décodage.

C'est le cas du second exemple d'ensemble électronique 7 qui a été schématisé sur la figure 3.

Cet ensemble comprend, en plus de la mémoire 12, un microcalculateur 16 et un circuit de réveil 17. Ce dernier circuit, seul constamment en fonction ou « en veille », est d'un type à très faible consommation électrique, par exemple un circuit intégré C.MOS. Son rôle est de mettre en route ou de « réveiller le microcalculateur 16 dès qu'une impulsion électrique parvient sur lui depuis l'une des deux voies 5 et 6. Ce microcalculateur enregistre alors dans une mémoire interne la composition de la séquence d'impulsions qu'il reçoit, la compare à la composition de référence ou de code contenue dans la mémoire 12 et émet un signal S s'il y a identité entre les deux compositions ainsi comparées. Dans le cas contraire, le microcalculateur devient indifférent aux impulsions qu'il reçoit pendant une durée prédéterminée qui peut être de l'ordre de 10 secondes.

Après chaque décodage correct, ou après chaque anomalie, le microcalculateur est remis automatiquement en son état de sommeil pour lequel sa consommation électrique est quasiment nulle.

Ce microcalculateur pourrait être remplacé par un microprocesseur associé à des circuits périphériques tels qu'une mémoire de programme et que des dispositifs d'entrée-sortie.

L'ensemble électronique 7 peut comprendre également une pile (non représentée) pour son alimentation électrique (alimentation réduite au repos à celle du circuit de réveil, lorsqu'il en est prévu un) : cette pile peut servir à alimenter aussi un circuit propre à exploiter le signal de déverrouillage S, si ce dernier circuit est prévu à faible consommation.

Le fonctionnement du dispositif de verrouillage tel que décrit ci-dessus est le suivant.

Il exige uniquement la connaissance du code, lequel se présente sous la forme d'un nombre de n chiffres ou d'un ensemble équivalent.

C'est ainsi que le code 7519 correspondant à un nombre n égal à 4 peut être assimilé aux quatre lettres du mot GEAI, plus facile à retenir, lettres dont les rangs respectifs dans l'alphabet sont 7, 5, 1 et 9.

Connaissant ce code, il suffit à l'usager d'appuyer d'abord sur l'un des deux boutons 1 et 2 un nombre de fois égal au premier chiffre du code, puis sur l'autre bouton un nombre de fois égal au second chiffre du code, puis à nouveau sur le premier bouton un nombre de fois égal au troisième chiffre du code et ainsi de suite jusqu'à exécution de la succession d'appuis du rang n : le signal S de déblocage est alors émis par l'actionneur 15.

Ce signal S peut être exploité à toutes fins désirables telles que l'ouverture d'une porte - porte pouvant livrer accès par exemple à un immeuble, à un appartement ou à un coffre-fort - le déblocage d'un volant de véhicule automobile, l'alimentation électrique d'un appareil...

Il est à noter que, pour assurer le déverrouillage ci-dessus, l'usager détenteur du code peut commencer à appuyer sur n'importe lequel des deux boutons 1 et 2.

C'est là un avantage capital de la présente invention car il en résulte qu'il est inutile aux usagers d'identifier exactement les deux boutons en question et que ceux-ci peuvent donc être disposés en des emplacements où ils sont repérables seulement au toucher, étant alors hors de la vue des usagers.

Une telle disposition des boutons cachée aux regards présente également l'avantage important de dissimuler au moins en partie les manoeuvres de ces boutons, ce qui rend plus difficile, voire impossible, même en plein jour, l'identification du code par les tiers témoins desdites manoeuvres.

Il résulte également du fait qu'il est inutile de voir les boutons pour les actionner que leurs actionnements peuvent intervenir dans l'obscurité et peuvent même être effectués par des usagers mal voyants.

Les actionnements en question peuvent même être assurés à à l'envers sans aucun risque d'erreur, comme c'est le cas lorsque ces boutons sont prévus sur la face arrière d'une poignée de serrure 18 en pommeau (figure 4) ou sur la face inférieure d'une poignée de serrure 19 en bec-de- cane (figure 5).

Cette possibilité de monter les boutons « à l'envers sans risque d'erreur permet également de résoudre automatiquement le problème posé par la commande de sécurité d'une même serrure de porte à partir des deux côtés de cette porte, commandes qui sont souvent inversées et exigent alors des suites inverses de manoeuvres pour les deux côtés de la porte.

On notera par ailleurs que le remplacement des claviers de commande connus par seulement deux boutons conduit à une réduction considérable de l'encombrement du dispositif de verrouillage, réduction permettant en particulier un montage direct de ce dispositif sur le boîtier 20 d'une serrure de porte 21 (figure 1), et même un tel montage direct sur une poignée, comme il a été indiqué ci-dessus en référence aux figures 4 et 5.

On peut ajouter que, si les deux boutons sont suffisamment rapprochés, ils peuvent être actionnés par deux doigts d'une même main sans qu'il soit nécessaire de déplacer cette main au cours de chaque manoeuvre complète de déverrouillage : cette circonstance réduit encore la possibilité d'identification d'une telle manoeuvre par ses témoins occulaires.

Dans des modes de réalisation particulièrement avantageux, les deux boutons sont commandés à partir d'un même basculeur sollicité élastiquement en permanence vers une position de repos médiane.

La plage d'appui de ce basculeur peut affecter toute forme désirable, par exemple celle d'un dièdre largement ouvert vers l'extérieur et d'arête parallèle à l'axe de basculement : dans un tel cas les appuis exercés respectivement sur les deux pans du dièdre servent respectivement à actionner les deux boutons.

Dans les cas illustrés sur les figures 6 à 9, le basculeur en question, désigné par la référence 22, se présente sous la forme d'un couvercle présentant un fond plat 23 et un bord périphérique 24 de hauteur constante relativement faible perpendiculaire audit fond, l'axe X de basculement de ce couvercle étant parallèle au fond 23 et traversant le bord 24.

Des moyens élastiques spéciaux peuvent être prévus pour rappeler constamment ce couvercle vers sa position médiane de repos.

Mais il peut être avantageux d'assurer ce rappel à l'aide des moyens élastiques qui ont déjà été prévus pour rappeler chacun des deux boutons vers sa position sortie de repos.

A cet effet, le couvercle 22 est monté de façon telle que son fond 23 demeure constamment en contact avec chacun des deux boutons 1 et 2 ou soit disposé seulement à une très petite distance de ces boutons en sa position de repos : c'est la première de ces deux hypothèses qui a été adoptée sur la figure 7.

La face extérieure du fond 23, formant plage d'appui pour les doigts de l'usager, est de préférence plane, dure, lisse et relativement grande, sa surface étant généralement comprise entre 10 et 30 c_{m2.}

Le couvercle peut à cet effet être constitué à partir d'une plaquette métallique emboutie extérieurement lissée par tous moyens désirables tels qu'un brossage ou qu'un revêtement approprié de chrome ou autre métal.

La forme générale du fond 23 peut être celle d'un carré, ou d'un rectangle (avec le grand côté de ce rectangle parallèle ou perpendiculaire à l'axe X), ou d'un triangle isocèle ou équilatéral (avec l'axe de symétrie de ce triangle parallèle ou perpendiculaire à l'axe X), ou d'un trapèze, etc.

Dans le mode de réalisation préféré illustré, il s'agit d'un cercle dont le rayon est compris entre 4 et 6 cm, le bord périphérique 24 ayant alors une hauteur comprise entre 5 et 7 mm.

L'actionnement des deux boutons 1 et 2 est assuré en exerçant une suite alternée d'appuis conforme au code sur respectivement les deux moitiés du fond 23 situées de part et d'autre de l'axe X.

Cet axe X peut être orienté horizontalement ou verticalement.

S'il est horizontal, les différents appuis peuvent tous être exécutés successivement à l'aide d'un même doigt de l'usager, généralement un pouce ou un index.

Si l'axe X est vertical, les différents appuis peuvent être facilement exécutés à l'aide de l'index et du majeur d'une même main de l'usager, orientés vers le haut.

Dans tous les cas, la commande ainsi assurée est particulièrement facile, voire agréable : en effet, du fait que la plage d'appui est relativement grande et lisse, la position de chaque appui n'est pas imposée avec précision et l'on peut envisager que le doigt de commande glisse sur ladite plage, sans perte de contact, d'une position correspondant à l'actionnement d'un bouton à une position correspondant à l'actionnement de l'autre bouton.

Bien entendu, du fait que la plage d'appui est relativement grande et plane, on peut l'utiliser pour recevoir un symbole ou dessin quelconque.

On peut également prévoir de matérialiser sur ce fond la zone neutre correspondant à l'axe par une nervure ou rigole en vue de faciliter dans certains cas la reconnaissance tactile de cette zone.

Sur les figures 7 et 8 on voit encore un anneau 25 fixé par des vis 26 sur un support approprié (ici porte 21) et propre à recevoir d'une part les boutons 1 et 2 et d'autre part des tourillons 27 d'axe X, le montage basculant du couvercle 22 sur ces tourillons 27 ayant pour effet de faire coiffer quasi-jointivement ledit anneau par ledit couvercle.

Dans la variante schématisée sur la figure 9, le couvercle 22 apparaît à travers une lumière complémentaire 28 évidée dans une platine 29 propre à refermer elle-même une cavité 30 évidée dans une maçonnerie 31 : le fond 23 de ce couvercle affleure alors exactement à la surface extérieure plane de ladite platine 29, en son état de repos.

Quel que soit le mode de réalisation adopté, le dispositif de verrouillage selon l'invention supprime simultanément la totalité des inconvénients signalés ci-dessus pour les solutions connues des dispositifs de verrouillage à commande par touches.

En particulier, le code permettant le déverrouillage peut facilement être retenu par les usagers, vu que ce code est composé d'un nombre n de chiffres ou lettres relativement petit, ce nombre étant par exemple égal à 3, 4 ou 5.

Malgré cette simplicité, le nombre des combinaisons codées possibles est très élevé : c'est ainsi que si le nombre d'actionnements consécutifs de chaque bouton est compris entre 1 et 16 : le nombre des combinaisons codées possibles est de 65536 pour un nombre n égal à 4 seulement.

On peut ajouter qu'avec la solution selon l'invention, il n'est pas nécessaire de respecter des seuils maxima de durée entre les actionnements successifs d'un même bouton et des seuils minima de durée entre le dernier actionnement d'un bouton et le premier actionnement consécutif de l'autre bouton : en effet, du fait que les impulsions électriques correspondant aux actionnements des deux boutons sont émises respectivement sur deux voies distinctes, l'électronique distingue automatiquement, dans la suite d'impulsions à analyser, celles qui correspondent à des trains successifs, et celles qui correspondent aux impulsions successives d'un même train.

## Revendications

1. Dispositif de verrouillage électronique à code pour lequel la commande de déverrouillage exige l'élaboration d'une séquence de n trains d'impulsions électriques dont la composition correspond à au moins un code prédéterminé de référence mis préalablement en mémoire dans le dispositif et se présentant sous la forme d'un nombre de n chiffres, chacune de ces impulsions étant engendrée par appui d'un doigt d'un usager connaissant le code sur l'un ou l'autre de deux boutons-poussoirs (1, 2) ou analogues, comportant des moyens (3, 4) associés à ces deux boutons pour transformer leurs actionnements respectifs en impulsions électriques émises respectivement sur deux voies parallèles (5, 6) et un ensemble électronique de décodage (7) pour recevoir et exploiter ces impulsions électriques aux fins d'émission d'un signal de déverrouillage (S) lorsque la composition de la séquence de trains de ces impulsions correspond au code de référence, caractérisé en ce que son ensemble électronique (7) est agencé de façon à identifier à tour de rôle les différents trains d'impulsions engendrés successivement sur les deux voies (5, 6) par chaque séquence d'actionnements réels des deux boutons (1, 2), à compter les nombres d'impulsions comprises par chacun des différents trains ainsi identifiés, à comparer aux fins de décodage la composition complète de chaque séquence réelle de trains d'impulsions ainsi analysée avec la composition complète de séquence, correspondant au code de référence, préalablement mise en mémoire, et à émettre le signal de déverrouillage (S) chaque fois que la comparaison révèle une identité entre la séquence réelle et la séquence de code, ledit ensemble comportant en outre des moyens de remise à zéro et étant agencé de façon telle qu'après chaque remise à zéro, la séquence d'actionnements réels des deux boutons destinée à dévérrouiller le dispositif puisse être exécutée en commençant indifféremment par l'appui de l'un ou de l'autre des deux boutons.

2. Dispositif de verrouillage selon la revendication 1, caractérisé en ce que ses deux boutons (1, 2) sont montés en un emplacement du dispositif peu visible ou invisible des usagers de celui-ci.

3. Dispositif de verrouillage selon l'une quelconque des revendications 1 et 2, caractérisé en ce que ses deux boutons (1, 2) sont montés sur la poignée de commande (18, 19) d'un pêne de serrure.

4. Dispositif de verrouillage selon l'une quelconque des précédentes revendications, caractérisé en ce que ses deux boutons (1, 2) sont actionnables par un basculeur unique (22) constamment sollicité vers une position médiane de repos par des moyens élastiques.

5. Dispositif de verrouillage selon la revendication 4, caractérisé en ce que le basculeur (22) est constitué par un couvercle présentant un fond plat (23) et un bord périphérique (24) de hauteur constante relativement faible, couvercle monté basculant autour d'un axe (X) parallèle à son fond et traversant son bord.

6. Dispositif de verrouillage selon la revendication 5, caractérisé en ce que le fond (23) du couvercle est en permanence en contact avec chacun des deux boutons (1, 2), lesquels sont situés de part et d'autre de l'axe de basculement (X).

7. Dispositif de verrouillage selon l'une quelconque des revendications 5 et 6, caractérisé en ce que la face extérieure, du fond (23) du couvercle, formant plage d'appui pour les doigts de l'usager, est plane, dure, lisse et relativement grande, sa surface étant comprise entre 10 et 30 cₘ2_{.}

8. Dispositif de verrouillage selon la revendication 7, caractérisé en ce que la face extérieure du fond (23) du couvercle se présente sous la forme d'un cercle dont le rayon est compris entre 4 et 6 cm, le bord (24) du couvercle ayant une hauteur comprise entre 5 et 7 mm.

9. Dispositif de verrouillage selon l'une quelconque des revendications 5 à 8, caractérisé en ce que la face extérieure du fond (23) du couvercle affleure à la surface extérieure d'une platine (29) au niveau du bord d'une lumière (30) évidée dans cette platine et occupée par ce couvercle.

## Claims

1. Coded electronic locking device for which the unlocking order requires the formation of a sequence of electrical pulses whose composition corresponds to at least one predetermined « reference code previously memorized in the device, each of these pulses being generated by the thrust of a finger of a user knowing the code on one or other of two push-buttons (1, 2) or the like, comprising means (3, 4) associated with said two buttons to convert their respective actuations into electrical pulses emitted respectively in two parallel channels (5, 6) and an electronic decoding unit (7) to receive and exploit said electrical pulses for the purpose of emitting an unlocking signal (S) when the composition of the sequence of these pulses corresponds to the reference code, characterized in that its electronic unit (7) is arranged so as to identify in turn the different pulse trains generated successively in the two channels (5, 6) by each sequence of actual actuations of the two buttons (1, 2), to count the number of pulses comprised by each of the different so-identified trains, to compare for decoding purposes the complete composition of each real sequence of pulses so analysed with the complete sequence composition corresponding to the previously memorized reference code, and to emit the unlocking signal (S) each time that the comparison reveals identity between the real sequence and the code sequence, said unit including in addition zero re-set means and being arranged so that after each re-setting to zero, the sequence of real actuations of the two buttons for unlocking the device can be carried out by indifferently commencing by pressing either one of the two buttons.

2. Locking device according to claim 1, characterized in that its .two buttons (1, 2) are mounted in a position on the device which is hardly visible or invisible to users of the latter.

3. Locking device according to anyone of claims 1 and 2, characterized in that its two buttons (1, 2) are mounted on an actuating handle (18, 19) of a locking bolt.

4. Locking device according to any one of the preceding claims, characterized in that its two buttons (1, 2) are actuatable by a single tumbler (22) urged constantly towards a middle inactive position by elastic means.

5. Locking device according to claim 4. characterized in that the tumbler (22) is constituted by a cap having a flat bottom (23) and a peripheral edge (24) of relatively small constant height, said cap being mounted rockably around an axis (X) parallel to its bottom and passing through its edge.

6. Locking device according to claim 5, characterized in that the bottom (25) of the cap is constantly in contact with each of the two buttons (1, 2), which are located on each side of the rocking axis (X).

7. Locking device according to any one of the claims and 6, characterized in that the outer surface, of the bottom (23) of the cap, forming a pressing area for the fingers of the user, is flat, hard, smooth and relatively large, its surface area being comprised between 10 and 30 cm².

8. Locking device according to claim 7, characterized in that the outer surface of the bottom (23) of the cap is in the form of a circle whose radius is comprised between 4 and 6 cm, the edge (24) of the cap having a height comprised between 5 and 7 mm.

9. Locking device according to any one of claims 5 to 8, characterized in that the outer surface of the bottom (23) of the cap is flush with the outer surface of a plate (29) at the level of the edge of a hole (30) formed in this plate and occupied by said cap.

## Patentansprüche

1. Elektronisch kodierbare Verriegelungsanordnung, für die der Verriegelungsbefehl die Verarbeitung einer Sequenz von n Folgen elektrischer Impulse erfordert, deren Zusammensetzung wenigstens einem in der Anordnung vorgespeicherten und in Form einer Zahl von n Ziffern vorgegebenen •`Feferenz•-Code entspricht, wobei jeder Impuls durch Betätigen eines oder des anderen von zwei Druckknöpfen (1, 2) bzw. entsprechender Einrichtungen durch eine den Code kennenden Person mit dem Finger erzeugt wird, den beiden Druckknöpfen zugeordnete Mittel (3, 4) zur Überführung der Knopfbetätigung in auf zwei parallele Leitungen (5, 6) gegebene elektrische Impulse vorgesehen sind, und wobei eine elektronische Dekodieranordnung (7) zur Aufnahme und Auswertung der elektrischen Impulse vorgesehen ist, die ein Entriegelungssignal (S) aussendet, wenn die Zusammensetzung der Sequenz der Impulsfolgen dem Referenzcode entspricht, dadurch gekennzeichnet, dass die elektronische Anordnung (7) derart ausgebildet ist, dass sie die verschiedenen sukzessive auf den beiden Leitungen durch jede Folge von tatsächlichen Betätigungen der beiden Knöpfe (1, 2) erzeugten Impulsfolgen der Reihe nach identifiziert, die in jeder der so identifizierten verschiedenen Folgen enthaltenen Anzahlen von Impulsen zählt, zum Zweck der Dekodierung die vollständige Zusammensetzung jeder tatsächlichen Sequenz so analysierter Impulsfolgen mit der vollständigen Zusammensetzung der Sequenz entsprechend vom vorgespeicherten Referenzcode vergleicht und das Entriegelungssignal (S) jedesmal liefert, wenn der Vergleich eine Identität von tatsächlicher Sequenz und Codesequenz ergibt, und dass die Anordnung weiterhin Mittel zur Rücksetzung auf Null aufweist und so ausgebildet ist, dass die zur Entriegelung bestimmte Sequenz von tatsächlichen Betätigungen der beiden Knöpfe nach jedem Rücksetzen auf Null durch Betätigung des einen oder des anderen der beiden Knöpfe unabhängig voneinander beginnend ausgeführt werden kann.

2. Verriegelungsanordnung nach Anspruch 1, dadurch gekennzeichnet, dass die beiden Knöpfe (1, 2) an eine für Benutzer wenig sichtbaren oder unsichtbaren Stelle montiert sind.

3. Verriegelungsanordnung nach Anspruch 1 oder 2, dadurch gekennzeichnet, dass die beiden Knöpfe (1, 2) auf den Griff (18, 19) eines Schlosses montiert sind.

4. Verriegelungsanordnung nach einem der vorhergehenden Ansprüche, dadurch gekennzeichnet, dass die beiden Knöpfe (1, 2) durch ein einziges Kippelement (22) betätigbar sind, das durch elastische Mittel nach einer mittleren Ruhestellung konstant angetrieben ist.

5. Verriegelungsanordnung nach Anspruch 4, dadurch gekennzeichnet, dass das Kippelement (22) durch eine Kappe mit einem ebenen Boden (23) und einem Umfangsrand (24) konstanter, relativ geringer Höhe gebildet ist, die um eine zu ihrem Boden parallele und durch ihren Rand verlaufende Achse (X) kippbar montiert ist.

6. Verriegelungsanordnung nach Anspruch 5, dadurch gekennzeichnet, dass der Boden (23) der Kappe dauernd mit jedem der beiden Knöpfe (1, 2) in Kontakt steht, die auf jeweils einer Seite der Kippachse (X) angeordnet sind.

7. Verriegelungsanordnung nach einem der Ansprüche 5 und 6, dadurch gekennzeichnet, dass die eine Fingerbetätigungsfläche für den Benutzer bildende Aussenseite des Bodens (23) der Kappe eben, hart glatt und relativ gross mit einer Oberfläche von 10 bis 30 cm² ist.

8. Verriegelungsanordnung nach Anspruch 7, dadurch gekennzeichnet, dass die Aussenseite des Kappenbodens (23) kreisförmig mit einem Radius von 4 bis 6 cm ausgebildet ist und dass der Rand (24) eine Höhe von 5 bis 7 mm besitzt.

9. Verriegelungsanordnung nach einem der Ansprüche 5 bis 8, dadurch gekennzeichnet, dass die Aussenseite des Kappenbodens (23) in einer Ebene mit der Aussenseite eines Schlossblechs (29) in Höhe des Randes einer in diesem vorgesehenen und die Kappe enthaltenden Ausnehmung (30) liegt.
